# EUROPÄISCHE PATENTSCHRIFT

(11) **EP 3 479 894 B1**
(45) Veröffentlichungstag und Bekanntmachung des Hinweises auf die Patenterteilung: **20.04.2022**
(21) Anmeldenummer: 17199729.9
(22) Anmeldetag: 02.11.2017
(51) Int. Cl.: B01F 11/00

(54) **SCHÜTTLER**
SHAKER
SECOUEUR

(43) Veröffentlichungstag der Anmeldung: 08.05.2019
(73) Patentinhaber: Infors AG, 4103 Bottmingen (CH)
(72) Erfinder: Hawrylenko, Alexander, 4103 Bottmingen (CH)
(74) Vertreter: Toleti, Martin

(56) Entgegenhaltungen:
- DE-C1- 19 814 013
- US-A- 4 202 634

## Beschreibung

### Gebiet der Erfindung

Die Erfindung betrifft einen Schüttler, insbesondere einen Laborschüttler, insbesondere für das Schütteln und/oder Durchmischen von Flüssigkeit enthaltenden Proben.

### Hintergrund

Schüttler werden verwendet, um Flüssigkeiten, z.B. Zellkulturen, Biotreibstoffe oder Blutproben, in Gefässen zu schütteln und/oder zu durchmischen. Häufig umfasst die geschüttelte Einheit ein Tablar, auf welchem sich die Gefässe, z.B. Erlenmeyerkolben, Reagenzgläser oder sonstige Ampullen, mit den Proben befinden. Dabei ist einerseits eine hohe Schüttelfrequenz wünschenswert. Andererseits kann beim Schüttelvorgang Flüssigkeit auf dem Tablar verschüttet oder verspritzt werden, wobei auch weitere Bauteile wie ein Antrieb des Schüttlers kontaminiert werden können. Bei herkömmlichen Schüttlern sind von einer solchen Kontamination zahlreiche Bauteile betroffen, sodass die erforderliche Reinigung einen erheblichen Aufwand darstellt. DE 19814013 offenbart einen Schüttler gemäß dem Oberbegriff des Anspruch 1.

Es stellt sich daher die Aufgabe, einen Schüttler mit hoher Schüttelfrequenz zu konstruieren, der so gestaltet ist, dass der Reinigungsaufwand bei einer Kontamination möglichst gering ist.

### Darstellung der Erfindung

Diese Aufgabe wird durch den Gegenstand von Anspruch 1 gelöst. Demgemäss umfasst der Schüttler einen Rahmen, ein Tablar für die Aufnahme von einer oder mehreren Proben und einen Antrieb für das Tablar, bei dem eine Tablarwelle exzentrisch in einer antreibbaren Hohlwelle gelagert ist. Die Tablarwelle ist fest mit dem Tablar verbunden und gegen Rotation gegenüber dem Rahmen gesichert.

Der Rahmen ist bevorzugt ein starrer Aufbau aus einem oder mehreren Elementen, der das Abstellen oder Befestigen des Schüttlers auf einer Arbeitsfläche oder den Einbau in einem anderen Gerät, z.B. einem Inkubator für Zellkulturen oder mikrobielle Anwendungen, ermöglicht. Das Tablar ist vorzugsweise ein Träger, dessen flächige Ausdehnung grösser ist als seine Höhe, z.B. eine Platte. Typischerweise sind die Proben Flüssigkeiten, z.B. Zellkulturen, Biotreibstoffe oder Blutproben, und befinden sich in Gefässen, z.B. Erlenmeyerkolben, Reagenzgläsern oder sonstigen Ampullen. Das Tablar umfasst bevorzugt Befestigungsmöglichkeiten für die Gefässe. Der Antrieb für das Tablar umfasst bevorzugt einen Motor, im Speziellen einen Elektromotor, und eine Mechanik zum Antrieb der Wellen.

Die Hohlwelle ist am Rahmen gelagert, bevorzugt mit einem Kugellager, und enthält einen Hohlraum, in dem sich die Tablarwelle befindet. In einer bevorzugten Ausführung ist die Tablarwelle mit einem Nadellager und/oder einem Kugellager in der Hohlwelle gelagert. Durch das Lager werden eine reibungsarme Rotation und hohe Schüttelfrequenzen bei einer kompakten Bauweise ermöglicht. Die Rotationsachsen der Hohlwelle und der Tablarwelle sind parallel zueinander, weisen aber einen räumlichen Versatz, also eine exzentrische Lage, auf. Diese Exzentrizität bestimmt die Auslenkung der kreisförmigen Schüttelbewegung des Tablars. In einer bevorzugten Ausführung beträgt die Exzentrizität der Tablarwelle gegenüber der Hohlwelle höchstens 25 mm und insbesondere 1.5 mm.

Die Tablarwelle ist während des Betriebs des Schüttlers fest mit dem Tablar verbunden, Tablarwelle und Tablar sind gegen Rotation relativ zueinander gesichert. Die Verbindung ist vorzugsweise so gestaltet, dass das Tablar durch den Benutzer von der Tablarwelle abgenommen werden kann, z.B. zur Reinigung. In einer bevorzugten Ausführung greift die Tablarwelle im Schwerpunkt oder im geometrischen Mittelpunkt des Tablars an, um die Verbindung und das Nadellager nicht mit einer Unwucht zu belasten.

Vorteilhaft umfasst der Schüttler eine Abdeckung zwischen Tablar und Antrieb. Die Abdeckung ist bevorzugt gegen die Hohlwelle abgedichtet und umfasst bevorzugt eine Wanne. Sie kann beispielsweise aus Metall, Kunststoff, Glas oder Plexiglas bestehen, ein oder mehrere Elemente umfassen und das Tablar teilweise oder ganz umschliessen. In einem Koordinatensystem, in dem das Tablar in der xy-Ebene bei z=0 liegt und die Tablarwelle einen Teil der negativen z-Achse bildet, würde eine Wanne ausgehend von einer Platte bei z<0 in der gesamten xy-Ebene bis zu einer Höhe z>0 einen Rand um das Tablar herum bilden. Mit einer Erweiterung durch einen Deckel auf einer Höhe z>0 könnte die Wanne auch als Behältnis um das gesamte Tablar samt Probengefässen herum ausgebildet sein.

Die Abdeckung verhindert eine Verschmutzung des Antriebs mit Flüssigkeiten oder Festkörpern, wenn beispielsweise ein Gefäss mit einer Probe umfällt und ausläuft oder Flüssigkeit verspritzt wird. Vorzugsweise ist auch die Abdeckung für den Benutzer abnehmbar. Dies erleichtert die Reinigung des Schüttlers, die essentiell für die weitere Verwendung ist, da eine fortbestehende Verschmutzung des Schüttlers weitere Proben kontaminieren kann. Vorteilhaft befindet sich zwischen Tablar und Abdeckung ausschliesslich die Tablarwelle, sodass bei Verschmutzung nur das Tablar, die Tablarwelle und die Abdeckung, nicht aber weitere Antriebselemente gereinigt werden müssen.

Um zu verhindern, dass Tablarwelle und Tablar sich beim Ausführen der kreisförmigen Schüttelbewegung mit der Hohlwelle mitdrehen, ist die Tablarwelle gegen Rotation gegenüber dem Rahmen gesichert. Eine bevorzugte Ausführungsform der Sicherung gegen Rotation wird weiter unten beschrieben. Anstelle der herkömmlichen Sicherung des Tablars gegen Rotation wird gemäss der vorliegenden Erfindung die Tablarwelle gegen Rotation gegenüber dem Rahmen gesichert. Dadurch wird eine Verlagerung des Antriebs und der Sicherungsmechanik unter die Abdeckung ermöglicht. So ist die Reinigung des Schüttlers bei Verschmutzung leichter und zusätzlich können höhere Schüttelfrequenzen und damit eine bessere Durchmischung der Proben erreicht werden. In einer bevorzugten Ausführung beträgt die Schüttelfrequenz des Tablars infolge des Antriebs mindestens 1000 rpm, insbesondere mindestens 1400 rpm.

Die Sicherung der Tablarwelle gegen Rotation gegenüber dem Rahmen wird mit einem Verbindungselement erreicht, das verdrehsicher an der Tablarwelle befestigt ist, insbesondere wobei das Verbindungselement einen Kopplungsstab enthält. Weiterhin umfasst der Schüttler eine zweite Hohlwelle, die am Rahmen gelagert ist, und eine zweite Tablarwelle, die exzentrisch in der zweiten Hohlwelle gelagert und am Verbindungselement ebenfalls verdrehsicher befestigt ist. Dabei weist die zweite Tablarwelle relativ zur zweiten Hohlwelle die gleiche exzentrische Position auf wie die Tablarwelle zur Hohlwelle, der Aufbau der Wellen an beiden Enden des Verbindungselements ist in dieser Ausführung also analog.

In einer Ausführung weist die Hohlwelle eine Riemenscheibe für den Antrieb über einen Zahnriemen auf. Der Zahnriemen stellt die Übertragung der Rotation von einer Welle des Motors auf die Hohlwelle sicher. Bevorzugt kann dabei die Schüttelfrequenz durch den Benutzer definiert werden. Vorteilhaft ist auch an der zweiten Hohlwelle eine Riemenscheibe für einen Antrieb durch den Zahnriemen befestigt, die den gleichen Durchmesser wie die Riemenscheibe auf der Hohlwelle hat. Dies stellt sicher, dass die Hohlwelle und die zweite Hohlwelle mit der gleichen Frequenz und in Phase rotieren. In einer anderen Ausführung umfasst der Schüttler zum Antrieb der Hohlwelle ein Zahnradgetriebe. Dabei befindet sich auf der Hohlwelle und bevorzugt auch der zweiten Hohlwelle je mindestens ein Zahnrad.

Vorteilhaft umfasst das Verbindungselement zum Ausgleich von Abstandänderungen zwischen seinen beiden Befestigungspunkten an Tablarwelle und zweiter Tablarwelle ein elastisches Element. Solche Abstandsänderungen können beispielsweise durch thermische Ausdehnung oder durch Ungenauigkeiten bei der Fertigung auftreten, oder sie können durch eine leicht phasenverschobene Rotation von Hohlwelle und zweiter Hohlwelle verursacht werden. Das elastische Element ermöglicht also den optimalen Betrieb des Schüttlers auch bei mechanischen Ungenauigkeiten und ist daher wichtig für eine problemlose Nutzung über längere Zeit. In einer Ausführung ist das elastische Element eine Feder, im Speziellen eine Blattfeder. Andere Ausführungsformen des elastischen Elements, beispielsweise ein Stück Hartgummi, sind denkbar.

Zum reibungslosen Betrieb des Schüttlers trägt in einer vorteilhaften Ausführung zudem mindestens ein Gegengewicht an der Hohlwelle zur Balancierung einer durch exzentrische Massenverteilung auftretenden Unwucht bei. Bevorzugt befinden sich das oder die Gegengewichte auf der dem Antrieb zugewandten Seite der Abdeckung, um nicht von einer möglichen Kontamination betroffen zu sein. In einer Ausführungsform sind auch weitere der Wellen mit einem oder mehreren Gegengewichten ausbalanciert, z.B. die Tablarwelle. Das bevorzugt mindestens eine Gegengewicht schont die Lager und ermöglicht einen kontinuierlichen Betrieb des Schüttlers mit hohen Schüttelfrequenzen.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Ansicht von unten auf einen Schüttler nach einem Ausführungsbeispiel der Erfindung mit Rahmen, Antrieb und exzentrisch gelagertem Verbindungselement und
Fig. 2 einen vertikalen Schnitt durch den Schüttler aus Fig. 1 entlang der Diagonale A-A', die durch die Wellen der beiden grösseren Riemenscheiben geht.

### Wege zur Ausführung der Erfindung

Eine bevorzugte Ausführung der Erfindung ist in Fig. 1 und Fig. 2 dargestellt. Fig. 1 zeigt eine Ansicht von unten auf einen Schüttler nach einem Ausführungsbeispiel der Erfindung mit Rahmen 1, Antrieb 3-6 und exzentrisch gelagertem Verbindungselement 11. Der Schüttler umfasst einen Rahmen 1, der beispielsweise aus Metall oder Kunststoff gefertigt ist und auf vier Füssen 2 steht.

Am Rahmen 1 ist ein Motor angebracht, z.B. ein Elektromotor, der eine Riemenscheibe 3 antreibt. Über einen Zahnriemen 6, der Schlupf vermeidet, werden zwei weitere Riemenscheiben 4 und 5 angetrieben, welche auf Wellen sitzen, die im Folgenden näher beschrieben werden.

Fig. 2 zeigt einen vertikalen Schnitt durch den Schüttler entlang der Diagonale A-A', die durch die Wellen der beiden Riemenscheiben 4 und 5 geht. Die erste durch den Zahnriemen 6 angetriebene Riemenscheibe 4 sitzt auf einer Hohlwelle 7, die über Kugellager 16 drehbar am Rahmen 1 gelagert ist. Die zweite durch den Zahnriemen 6 angetriebene Riemenscheibe 5 sitzt auf einer zweiten Hohlwelle 18, die bevorzugt ebenfalls über Kugellager 16 drehbar am Rahmen 1 gelagert ist.

Innerhalb der Hohlwelle 7 befindet sich eine Tablarwelle 8, deren Rotationsachse parallel zu derjenigen der Hohlwelle 7 ist. Die Tablarwelle 8 ist exzentrisch in der Hohlwelle 7 gelagert, z.B. mit einem Versatz der Rotationsachsen von 1.5 mm, was zu einer kreisförmigen Bewegung der Tablarwelle 8 führt, im Beispiel mit einer Auslenkung um insgesamt 3 mm. Zur reibungsarmen Lagerung der Tablarwelle 8 in der Hohlwelle 7 werden Nadellager 15 und/oder Kugellager 19 verwendet.

Mit der Tablarwelle 8 ist ein Tablar 9 fest verbunden, das als Plattform oder Aufnahme für zu schüttelnde Probengefässe dient. Dazu kann das Tablar 9 mit einem Probenhalter ausgestattet sein oder Befestigungsmöglichkeiten für Erlenmeyerkolben, Reagenzgläser oder andere Ampullen aufweisen. Das Tablar 9 ist zu Reinigungszwecken abnehmbar.

Die Tablarwelle 8 ist ausserdem fest mit einem Kopplungsstab 11 verbunden, wobei die Befestigung 13 des Kopplungsstabs 11 an der Tablarwelle 8 nicht drehbar ist. Der Kopplungsstab dient als Verbindungselement zu einer zweiten Tablarwelle 14. Die zweite Tablarwelle 14 ist in der zweiten Hohlwelle 18 exzentrisch gelagert, analog und mit der gleichen Exzentrizität wie in der Anordnung von Tablarwelle 8 und Hohlwelle 7. Auch die zweite Tablarwelle 14 ist am Kopplungsstab 11 verdrehsicher befestigt, sodass sowohl die Tablarwelle 8 als auch die zweite Tablarwelle 14 gegen Rotation gegenüber dem Rahmen 1 gesichert sind. Bevorzugt ist der Kopplungsstab 11 ein Blech, das an der Tablarwelle 8 und der zweiten Tablarwelle 14 angeschweisst ist.

Die beiden Riemenscheiben 4 und 5 auf der Hohlwelle 7 und der zweiten Hohlwelle 18 laufen infolge des Antriebs durch den Zahnriemen 6 phasengleich. Dies führt dazu, dass sich die Tablarwelle 8 und das mit ihr verbundene Tablar 9 zwar gegen die Hohlwelle 7 verdrehen, aber ihre räumliche Ausrichtung gegenüber dem Rahmen 1 beibehalten, während sie eine kreisförmige Auslenkung durchlaufen.

Die Verbindung des Kopplungsstabs 11 mit der zweiten Tablarwelle 14 ist idealerweise durch eine Blattfeder 12 hergestellt, die als elastisches Element Abstandsänderungen z.B. infolge von thermischer Ausdehnung oder ungenauer Fertigung ausgleichen kann.

Zwischen Tablar 9 und Rahmen 1 inklusive Antriebsmechanismus befindet sich eine Abdeckung 10, die fest mit dem Rahmen 1 verbunden und am Durchlass der Tablarwelle 8 abgedichtet ist. Die Abdeckung 10 schützt den Antriebsmechanismus vor Verschmutzung durch Festkörper und Flüssigkeiten, z.B. für den Fall, dass ein Probengefäss auf dem Tablar 9 umkippt und ausläuft oder Flüssigkeiten verspritzt werden. Die Abdeckung 10 ist bevorzugt als Wanne ausgestaltet, die an der Hohlwelle 7 gegen Festkörper und Flüssigkeiten abgedichtet ist. Innerhalb der Wanne befinden sich nur das Tablar 9, ein Teil der Tablarwelle 8 und die Proben in den Gefässen auf dem Tablar 9. Dadurch müssen bei Verschmutzung nur diese Elemente geputzt werden, während der Antriebsmechanismus, dessen Reinigung aufwändig wäre, sauber bleibt.

An der Hohlwelle 7 ist ausserdem mindestens ein Gegengewicht 17 befestigt, das eine Unwucht ausgleicht, die durch die exzentrische Massenverteilung von Tablar 9, Probenhaltern, Proben und Tablarwelle 8 auftritt. Zusätzlich kann auch an der Tablarwelle 8 ein Gegengewicht angebracht sein, um eine dynamische Auswuchtung des Systems zu erreichen. Das Ausgleichen der Unwucht schont die Lager, vermindert Geräuschemissionen und verlängert die Lebensdauer des Antriebs.

Der beschriebene Aufbau des Schüttlers ermöglicht es, infolge des Antriebs hohe Schüttelfrequenzen von mehr als 1000 rpm und insbesondere von 1000 bis 1600 rpm oder mehr zu erreichen.

Während in der vorliegenden Anmeldung bevorzugte Ausführungen der Erfindung beschrieben sind, ist zu beachten, dass die Erfindung nicht auf diese beschränkt ist und auch in anderer Weise innerhalb des Umfangs der folgenden Ansprüche ausgeführt werden kann.

## Patentansprüche

1. Schüttler umfassend
- einen Rahmen (1),
- ein Tablar (9) für die Aufnahme von einer oder mehreren Proben,
- einen Antrieb für das Tablar (9), bei dem eine Tablarwelle (8) exzentrisch in einer antreibbaren Hohlwelle (7) gelagert ist,
- eine zweite Hohlwelle (18), die am Rahmen (1) gelagert ist,
**gekennzeichnet durch**
- ein Verbindungselement (11), das verdrehsicher an der Tablarwelle (8) befestigt ist zur Sicherung der Tablarwelle (8) gegen Rotation gegenüber dem Rahmen (1), - eine zweite Tablarwelle (14), die exzentrisch in der zweiten Hohlwelle (18) gelagert und am Verbindungselement (11) verdrehsicher befestigt ist,
wobei die Tablarwelle (8) fest mit dem Tablar (9) verbunden und gegen Rotation gegenüber dem Rahmen (1) gesichert ist,
wobei die zweite Tablarwelle (14) relativ zur zweiten Hohlwelle (18) die gleiche exzentrische Position aufweist wie die Tablarwelle (8) zur Hohlwelle (7).

2. Schüttler nach Anspruch 1, umfassend eine Abdeckung (10) zwischen Tablar (9) und Antrieb.

3. Schüttler nach Anspruch 2, wobei die Abdeckung (10) zur Verhinderung von Verschmutzung des Antriebs gegen die Hohlwelle (7) abgedichtet ist,
insbesondere wobei die Abdeckung (10) eine Wanne umfasst.

4. Schüttler nach Anspruch 2 oder 3, wobei sich zwischen Tablar (9) und Abdeckung (10) ausschliesslich die Tablarwelle (8) befindet.

5. Schüttler nach einem der vorangehenden Ansprüche,
wobei das Verbindungselement (11) einen Kopplungsstab enthält.

6. Schüttler nach einem der vorangehenden Ansprüche, wobei das Verbindungselement (11) zum Ausgleich von Abstandsänderungen zwischen seinen beiden Befestigungspunkten an Tablarwelle (8) und zweiter Tablarwelle ein elastisches Element (12) umfasst,
insbesondere wobei das elastische Element (12) eine Feder, im Speziellen eine Blattfeder, ist.

7. Schüttler nach einem der vorangehenden Ansprüche, wobei die Hohlwelle (7) eine Riemenscheibe (4) für den Antrieb über einen Zahnriemen (6) aufweist.

8. Schüttler nach Anspruch 7, wobei an der zweiten Hohlwelle (18) eine Riemenscheibe (5) für einen Antrieb durch den Zahnriemen (6) befestigt ist.

9. Schüttler nach einem der Ansprüche 1-6, umfassend ein Zahnradgetriebe zum Antrieb der Hohlwelle (7) und insbesondere auch der zweiten Hohlwelle (18).

10. Schüttler nach einem der vorangehenden Ansprüche, umfassend mindestens ein Gegengewicht (17) an der Hohlwelle (7) zur Balancierung einer durch exzentrische Massenverteilung auftretenden Unwucht.

11. Schüttler nach einem der vorangehenden Ansprüche, wobei die Exzentrizität der Tablarwelle (8) gegenüber der Hohlwelle (7) höchstens 25 mm und insbesondere 1.5 mm beträgt.

12. Schüttler nach einem der vorangehenden Ansprüche, wobei eine Schüttelfrequenz des Tablars (9) infolge des Antriebs mindestens 1000 rpm beträgt, insbesondere mindestens 1400 rpm.

## Claims

1. Shaker comprising
- a frame (1),
- a tray (9) for holding one or more samples,
- a drive for the tray (9), in which a tray shaft (8) is mounted eccentrically in a drivable hollow shaft (7),
- a second hollow shaft (18) mounted on the frame (1),
**characterized by**
- a connecting element (11), which is fastened to the tray shaft (8) in a non-rotatable manner for securing the tray shaft (8) against rotation relative to the frame (1),
- a second tray shaft (14), which is mounted eccentrically in the second hollow shaft (18) and is fastened to the connecting element (11) in a non-rotatable manner,
wherein the tray shaft (8) is fixedly connected to the tray (9) and secured against rotation relative to the frame (1),
wherein the second tray shaft (14) has the same eccentric position relative to the second hollow shaft (18) as the tray shaft (8) has relative to the hollow shaft (7).

2. Shaker according to claim 1, comprising a cover (10) between the tray (9) and the drive.

3. Shaker according to claim 2, wherein the cover (10) is sealed against the hollow shaft (7) to prevent contamination of the drive,
in particular wherein the cover (10) comprises a trough.

4. Shaker according to claim 2 or 3, wherein only the tray shaft (8) is located between the tray (9) and the cover (10).

5. Shaker according to any of the preceding claims, wherein the connecting element (11) comprises a coupling rod.

6. Shaker according to any of the preceding claims,
wherein the connecting element (11) comprises an elastic element (12) for compensating distance changes between its two fastening points on the tray shaft (8) and the second tray shaft,
in particular wherein the elastic element (12) is a spring, in particular a leaf spring.

7. Shaker according to any of the preceding claims, wherein the hollow shaft (7) comprises a pulley (4) for drive via a toothed belt (6).

8. Shaker according to claim 7, wherein another pulley (5) for drive by the toothed belt (6) is attached to the second hollow shaft (18).

9. Shaker according to any of claims 1-6, comprising a gear transmission for driving the hollow shaft (7) and in particular also the second hollow shaft (18) .

10. Shaker according to any of the preceding claims, comprising at least one counterweight (17) on the hollow shaft (7) for balancing an imbalance occurring due to eccentric mass distribution.

11. Shaker according to any of the preceding claims, wherein the eccentricity of the tray shaft (8) with respect to the hollow shaft (7) is at most 25 mm and in particular 1.5 mm.

12. Shaker according to any of the preceding claims, wherein a shaking frequency of the tray (9) due to the drive is at least 1000 rpm, in particular at least 1400 rpm.

## Revendications

1. Secoueur comprenant
- un cadre (1),
- une tablette (9) destinée à recevoir un ou plusieurs échantillons, et
- un entraînement pour la tablette (9), dans lequel un arbre de tablette (8) est logé de manière excentrique dans un arbre creux (7) pouvant être entraîné,
- un deuxième arbre creux (18) qui est monté sur le cadre (1),
**caractérisé par**
- un élément de liaison (11) qui est fixé à l'arbre de tablette (8) de manière à ne pas pouvoir tourner, afin d'empêcher l'arbre de tablette (8) de tourner par rapport au cadre (1),
- un deuxième arbre de tablette (14), qui est logé de manière excentrique dans le deuxième arbre creux (18) et qui est fixé à l'élément de liaison (11) de manière à ne pas pouvoir tourner,
l'arbre de tablette (8) étant relié de manière fixe à la tablette (9) et bloqué contre la rotation par rapport au cadre (1),
le deuxième arbre de tablette (14) présentant la même position excentrique par rapport au deuxième arbre creux (18) que l'arbre de tablette (8) par rapport à l'arbre creux (7).

2. Secoueur selon la revendication 1, comprenant un couvercle (10) entre la tablette (9) et l'entraînement.

3. Secoueur selon la revendication 2, dans lequel le couvercle (10) est rendu étanche par rapport à l'arbre creux (7) afin d'empêcher l'encrassement de l'entraînement,
en particulier, le couvercle (10) comprenant une cuvette.

4. Secoueur selon la revendication 2 ou 3, dans lequel seul l'arbre de tablette (8) se trouve entre la tablette (9) et le couvercle (10).

5. Secoueur selon l'une des revendications précédentes, l'élément de liaison (11) comprenant une barre de couplage.

6. Secoueur selon l'une des revendications précédentes, dans lequel l'élément de liaison (11) comprend un élément élastique (12) pour compenser les variations de distance entre ses deux points de fixation à l'arbre de tablette (8) et le deuxième arbre de tablette,
en particulier, l'élément élastique (12) étant un ressort, en particulier un ressort à lames.

7. Secoueur selon l'une des revendications précédentes, dans lequel l'arbre creux (7) comporte une poulie (4) pour l'entraînement par une courroie crantée (6) .

8. Secoueur selon la revendication 7, dans lequel une poulie (5) est fixée au deuxième arbre creux (18) pour un entraînement par la courroie dentée (6).

9. Secoueur selon l'une des revendications 1 à 6, comprenant un engrenage pour l'entraînement de l'arbre creux (7) et en particulier également du deuxième arbre creux (18).

10. Secoueur selon l'une des revendications précédentes, comprenant au moins un contrepoids (17) sur l'arbre creux (7) pour équilibrer un déséquilibre dû à une répartition excentrique des masses.

11. Secoueur selon l'une des revendications précédentes, dans lequel l'excentricité de l'arbre de tablette (8) par rapport à l'arbre creux (7) est au maximum de 25 mm et en particulier de 1,5 mm.

12. Secoueur selon l'une des revendications précédentes, dans lequel la fréquence de secouage de tablette (9) due à l'entraînement est d'au moins 1000 tr/min, en particulier d'au moins 1400 tr/min.
